# EUROPÄISCHE PATENTSCHRIFT

(11) **EP 1 775 444 B1**
(45) Veröffentlichungstag und Bekanntmachung des Hinweises auf die Patenterteilung: **18.06.2008**
(21) Anmeldenummer: 06021047.3
(22) Anmeldetag: 06.10.2006
(51) Int. Cl.: F02B 75/06

(54) **Kolbenarbeitsmaschine**
Working machine with piston
Engine de travaux à piston

(30) Priorität: 11.10.2005 DE 102005048681
(43) Veröffentlichungstag der Anmeldung: 18.04.2007
(73) Patentinhaber: Neander Motors AG, 24143 Kiel (DE)
(72) Erfinder: Betzmeir, Helmut, 85521 Ottobrunn (DE)
(74) Vertreter: Schlimme, Wolfram

(56) Entgegenhaltungen:
- DE-A1- 4 013 754
- DE-A1- 10 019 959
- GB-A- 450 804
- US-A- 2 229 788
- US-A- 4 614 169
- US-A- 4 936 262
- US-A- 5 179 921
- US-A- 5 339 779
- US-A- 6 152 098
- US-B1- 6 447 268

## Beschreibung

Die Erfindung betrifft eine Kolbenarbeitsmaschine mit zumindest einer trocken laufenden Kolben-Zylinder-Einheit.

Derartige Kolbenarbeitsmaschinen sind beispielsweise als Kreuzkopf-Kolbenarbeitsmaschinen bekannt, bei denen der Kolben zweigeteilt ist, wobei ein erster, oberer Kolbenabschnitt mit der Wandung des Zylinders das Zylindervolumen bestimmt und wobei ein vom ersten Kolbenabschnitt über eine Kolbenstange beabstandeter zweiter, unterer Kolbenabschnitt im unteren Bereich des Zylinders geführt ist. In diesem unteren Bereich des Zylinders ist eine Schmierstoffversorgung für den zweiten Kolbenbereich vorgesehen. Der untere und der obere Teil des Zylinders sind gegeneinander abgedichtet, wobei die Kolbenstange zwischen den beiden Zylinderabschnitten diese Abdichtung durchdringt. Auf diese Weise läuft bei der bekannten Kreuzkopf-Kolbenarbeitsmaschine der erste, obere Abschnitt des Kolbens ohne zusätzlichen Schmierstoff im Zylinder. Der Vorteil eines derartigen trocken laufenden Zylinders liegt darin, daß kein Schmierstoff in den Kompressionsraum des Zylinders eingetragen wird, so daß dann, wenn die Kolben-Zylinder-Einheit als Kompressor genutzt wird, kein Schmierstoff in das zu komprimierende Gas eingetragen wird. Auch dann, wenn die Kolben-Zylinder-Einheit als Pumpe ausgebildet ist, wird kein Schmierstoff in das zu pumpende Fluid transportiert. Aber auch dann, wenn die trocken laufende Kolbenarbeitsmaschine als Brennkraftmaschine ausgebildet ist, wird kein Schmierstoff in den Brennraum eingetragen, so daß das Abgasverhalten der Brennkraftmaschine verbessert ist.

Der Aufbau derartiger Kreuzkopf-Kolbenarbeitsmaschinen ist jedoch aufgrund des geteilten Kolbens und des damit verbundenen langen Zylinders voluminös und komplex.

Aufgabe der vorliegenden Erfindung ist es daher, eine Kolbenarbeitsmaschine mit zumindest einer trocken laufenden Kolben-Zylinder-Einheit anzugeben, die kompakt aufgebaut ist und auch bei hoher Betriebsleistung einen zuverlässigen Trockenlauf des Kolbens im Zylinder gewährleistet.

Diese Aufgabe wird durch die im Patentanspruch 1 angegebenen Merkmale erzielt.

Die erfindungsgemäße Ausgestaltung als Doppelkurbelwellen-Kolbenarbeitsmaschine besitzt den Vorteil, daß, bedingt durch die sich gegensinnig synchron drehenden Kurbelwellen, der mit den Kurbelwellen über jeweils ein Pleuel verbundene Zylinder keinen Kippkräften unterliegt und daher zuverlässig im Zylinder geführt ist. Dadurch kann die bei der Kreuzkopf-Kolbenarbeitsmaschine erforderliche zusätzliche Führung mittels eines zweiten Kolbenabschnitts im unteren Bereich des Zylinders entfallen. Da die Kurbelwellen der erfindungsgemäßen Kolbenarbeitsmaschine in einem mit Schmierstoff versorgten separaten Gehäuse gelagert sind und aus diesem mit ihrem Endabschnitt abdichtend austreten, kann der gesamte Kurbeltrieb der Zylinder außerhalb des mit Schmierstoff versorgten Gehäuses vorgesehen sein, so daß keine Gefahr des Eintretens von Schmierstoff in den Kompressionsraum der Kolben-Zylinder-Einheit besteht.

In einer vorteilhaften Weiterbildung sind auch die Synchronisationszahnräder innerhalb des mit Schmierstoff versorgten zweiten Gehäuses angeordnet.

Vorteilhaft ist auch, wenn das zweite Gehäuse mit dem ersten Gehäuse integral ausgebildet ist.

In einer weiteren bevorzugten Ausführungsform ist das jeweilige Pleuel am zugeordneten Kurbelzapfen und am zugeordneten Hubkolben mittels gegen den Austritt von Schmierstoff abgedichteter Lager gelagert, so daß der für die Pleuellagerung erforderliche Schmierstoff nicht in den Innenraum des trockenen ersten Gehäuses eindringen und von dort am Kolben vorbei in den Kompressionsraum gelangen kann.

Vorteilhafterweise sind die beiden Kurbelwellen innerhalb des zweiten Gehäuses in zumindest einem gemeinsamen Lagerstuhl gelagert, wobei der Lagerstuhl aus einem Material mit einem ersten Wärmeausdehnungskoeffizienten besteht, wobei die Synchronisationszahnräder aus einem Material mit einem zweiten Wärmeausdehnungskoeffizienten bestehen und wobei die Abmessungen des Lagerstuhls und der Synchronisationszahnräder in Radialrichtung sowie der erste und der zweite Wärmeausdehnungskoeffizient so aufeinander abgestimmt sind, daß die Wärmeausdehnung des Lagerstuhls zwischen den beiden Drehachsen im wesentlichen gleich der Wärmeausdehnung der Synchronisationszahnräder ist.

Die gemeinsame Lagerung der beiden Kurbelwellen in zumindest einem gemeinsamen Lagerstuhl ermöglicht zunächst, daß Kräfte, die in Radialrichtung zwischen den beiden Kurbelwellen wirken, nicht über das Gehäuse geleitet werden müssen, sondern unmittelbar im Lagerstuhl aufgenommen werden. Das Gehäuse kann daher gewichtsgünstig ausgelegt werden. Die besondere Auswahl der Materialien des Lagerstuhls und der miteinander kämmenden Synchronisationszahnräder, bei der die Abmessungen des Lagerstuhls und der Synchronisationszahnräder in Radialrichtung sowie der erste Wärmeausdehnungskoeffizient des Materials des Lagerstuhls und der zweite Wärmeausdehnungskoeffizient des Materials der Synchronisationszahnräder so aufeinander abgestimmt sind, daß die Wärmeausdehnung des Lagerstuhls zwischen den beiden Drehachsen im wesentlichen gleich der Wärmeausdehnung der Synchronisationszahnräder ist, sorgt zudem dafür, daß das Zahnflankenspiel zwischen den beiden miteinander kämmenden Synchronisationszahnrädern konstant bleibt und sich bei Temperaturschwankungen, die insbesondere bei Hochleistungsmotoren auftreten, nicht verändert. Hierdurch werden die Verschleißbelastung der Zahnflanken und auch die Geräuschentwicklung spürbar herabgesetzt.

Eine bevorzugte Weiterbildung zeichnet sich dadurch aus, daß die Kurbelwellen aus einem Material mit einem dritten Wärmeausdehnungskoeffizienten bestehen und daß die Abmessungen des Lagerstuhls, der Kurbelwellen und der Zahnräder in Radialrichtung sowie der erste, der zweite und der dritte Wärmeausdehnungskoeffizient so aufeinander abgestimmt sind, daß die Wärmeausdehnung des Lagerstuhls und der darin gelagerten Kurbelwellen-Abschnitte im wesentlichen gleich der Wärmeausdehnung der Synchronisationszahnräder und der Kurbelwellen-Abschnitte ist, auf dem die Synchronisationszahnräder angebracht sind. Hierdurch werden auch die thermischen Eigenschaften der Kurbelwellen bei der Kompensation der thermischen Einflüsse auf das Zahnflankenspiel berücksichtigt.

Vorteilhaft ist bei der Erfindung auch, wenn der Lagerstuhl und die Synchronisationszahnräder jeweils aus Material mit demselben Wärmeausdehnungskoeffizienten bestehen, wobei vorteilhafterweise auch die Kurbelwellen aus dem Material mit diesem Wärmeausdehnungskoeffizienten bestehen.

Insbesondere vorteilhaft ist es, wenn der Lagerstuhl und die Synchronisationszahnräder aus dem gleichen Material bestehen und wenn weiter vorteilhafterweise auch die Kurbelwellen aus diesem gleichen Material bestehen.

In einer bevorzugten Ausführungsform sind zumindest zwei Lagerstühle zur Lagerung der Kurbelwellen vorgesehen.

Eine weitere vorteilhaft Ausführungsform der Erfindung zeichnet sich dadurch aus, daß auch das andere Ende der jeweiligen Kurbelwelle aus dem zweiten Gehäuse herausgeführt ist und daß jede der Kurbelwellen auch am anderen Ende mit einem Kurbelzapfen versehen ist, der über jeweils ein zugeordnetes Pleuel mit einem Zylinder einer zweiten Kolben-Zylinder-Einheit verbunden ist. Auf diese Weise wird eine erfindungsgemäß aufgebaute Zweizylinder-Kolbenarbeitsmaschine mit zwei trocken laufenden Kolben-Zylinder-Einheiten geschaffen.

Vorteilhafte Anwendungen der erfindungsgemäßen Kolbenarbeitsmaschine sind entweder Kompressoren, Pumpen oder Brennkraftmaschinen. Die Kolbenarbeitsmaschine kann auch als mehrstufiger Kompressor oder als mehrstufige Pumpe ausgebildet sein.

Ist die erfindungsgemäße Kolben-Arbeitsmaschine mit zwei Kolben-Zylinder-Einheiten versehen, so ist es außerdem vorteilhaft, wenn eine der Kolben-Zylinder-Einheiten als trocken laufende Pumpe oder trocken laufender Kompressor ausgebildet ist, während die andere Kolben-Zylinder-Einheit als Brennkraftmaschine zum Antrieb der Pumpe beziehungsweise des Kompressors ausgebildet ist. Die als Brennkraftmaschine ausgebildete Kolben-Zylinder-Einheit kann dabei entweder als trocken laufende Kolben-Zylinder-Einheit oder als herkömmlich geschmierte Kolben-Zylinder-Einheit ausgestaltet sein.

Die Erfindung wird nachfolgend anhand eines Beispiels unter Bezugnahme auf die Zeichnungen näher erläutert; in dieser zeigt:
- Fig. 1: einen Vertikalschnitt durch einen Zylinder einer erfindungsgemäßen Kolbenarbeitsmaschine entlang der Linie I-I in Fig. 2 und
- Fig. 2: einen Längsschnitt durch eine erfindungsgemäße Kolbenarbeitsmaschine entlang der Linie II-II in Fig. 1.

In Fig. 1 ist schematisch die Kolben-Zylinder-Einheit einer erfindungsgemäßen Kolbenarbeitsmaschine mit zugehörigem Kurbeltrieb dargestellt. In einem mit einem ersten Gehäuse 1 verbundenen Zylinder 2 ist ein Hubkolben 3 hin- und her bewegbar angeordnet. Dabei wird von der Wandung des Zylinders 2 und der oberen stirnseitigen Fläche des Kolbenbodens 30 des Zylinders 2 ein Zylinderraum oder Kompressionsraum 20 umschlossen. In dem in den Figuren schematisch dargestellten Zylinder 2 sind, ebenfalls schematisch dargestellt, ein Einlaßventil 22 und ein Auslaßventil 24 vorgesehen, die den Kompressionsraum 20 mit einem - nicht gezeigten - Einlaßkanal beziehungsweise einem - nicht gezeigten - Auslaßkanal verbinden.

Der Kolben 3 ist an seinem Umfang im Bereich seines Kolbenbodens 30 mit zwei axial voneinander beabstandeten Kolbenringen 31, 32 sowie einem im vom Kolbenboden 30 abgewandten unteren Kolbenbereich gelegenen Führungsring 33 versehen. Der Führungsring 33 und/oder die Kolbenringe 31, 32 bestehen aus einem Material mit selbstschmierenden Eigenschaften, wie beispielsweise PTFE (Polytetrafluorethylen) oder Graphit.

An seinem vom Kolbenboden 30 abgewandten unteren Ende ist der Kolben 3 mit zwei bezüglich der Zylinderachse A seitlich zueinander versetzt gelegenen Pleuelzapfen 34, 35 versehen. Auf jeden der Pleuelzapfen 34, 35 ist ein gekapseltes Wälzlager vorgesehen, welches jeweils ein kolbenseitiges Pleuellager 36, 37 bildet. Auf jedem kolbenseitigen Pleuellager 36, 37 ist jeweils ein Pleuel 6, 7 schwenkbar am Hubkolben 3 angebracht.

Das zweite Ende eines jeden Pleuels 6, 7 ist an einem zugeordneten Kurbelzapfen 40, 50 mittels jeweils eines gegen den Austritt von Schmiermittel gekapselten Wälzlagers, das jeweils ein kurbelwellenseitiges Pleuellager 41, 51 bildet, drehbar gelagert. Der erste Kurbelzapfen 40 ist dabei an einer mit einer ersten Kurbelwelle 4 verbundenen Kurbelscheibe 42 vorgesehen und der zweite Kurbelzapfen 50 ist an einer mit einer zweiten Kurbelwelle 5 verbundenen Kurbelscheibe 52 vorgesehen. Die erste Kurbelwelle 4 und die zweite Kurbelwelle 5 verlaufen zueinander parallel und drehen sich gegensinnig synchron. Die Drehachsen X, X' der beiden Kurbelwellen 4, 5 verlaufen dabei zu einer gemeinsamen Zylinder-Mittelebene Z parallel und sind bezüglich dieser Zylinder-Mittelebene Z seitlich symmetrisch versetzt.

In Fig. 2 ist ein Längsschnitt durch die Kolbenarbeitsmaschine in Blickrichtung der Pfeile II-II in Fig. 1 gezeigt.

Der Zylinder 2 ist oben von einem Zylinderkopf begrenzt und ist unten auf herkömmliche Weise mit einem ersten Gehäuse 1 der Kolbenarbeitsmaschine verbunden. Innerhalb des ersten Gehäuses 1 ist der aus den Kurbelscheiben 42, 52 und den Pleueln 6, 7 bestehende Kurbeltrieb für den Kolben 3 vorgesehen.

Integral mit dem ersten Gehäuse 1 ist ein zweites Gehäuse 8 ausgebildet, welches durch eine Trennwand 12 gegenüber dem ersten Gehäuse 1 abgegrenzt und abgedichtet ist.

Das zweite Gehäuse 8 umschließt einen zweiten Gehäuseraum 80 und weist in seinem unterem Bereich eine Ölwanne 82 auf. Die Ölwanne 82 und ein unterer Abschnitt des Gehäuseinnenraums 80 sind mit einem Schmieröl befüllt.

Innerhalb des zweiten Gehäuses 8 sind zwei Lagerstühle 9, 9' angeordnet, in denen die Kurbelwellen 4, 5 derart gelagert sind, daß jede der Kurbelwellen 4, 5 in jedem der beiden Lagerstühle 9, 9' gelagert ist. Die jeweilige Kurbelwelle 4, 5 ist innerhalb des zweiten Gehäuses 8 zylindrisch ausgebildet und jeweils durch eine in der Trennwand 12 angeordnete Radialdichtung, von der in Fig. 2 nur die der Kurbelwelle 4 zugeordnete Radialdichtung 43 gezeigt ist, aus dem Innenraum 80 des zweiten Gehäuses 8 in den Innenraum 10 des ersten Gehäuses 1 herausgeführt.

Das andere Ende zumindest einer der beiden Kurbelwellen ist auf der von der Trennwand 12 abgewandt gelegenen Stirnwand 84 des Gehäuses 8 durch eine in dieser Stirnwand 84 angeordnete Radialdichtung 44 herausgeführt. Dieses herausgeführte Ende der zumindest einen Kurbelwelle dient dann, wenn die Kolbenarbeitsmaschine ein Kompressor oder eine Pumpe ist, als Antriebswelle für die Kolbenarbeitsmaschine und dann, wenn die Kolbenarbeitsmaschine eine Brennkraftmaschine ist, als Abtriebswelle.

Jede der Kurbelwellen 4, 5 ist innerhalb des Gehäuses 8 mit einem auf dem zylindrischen Kurbelwellenabschnitt 45 drehfest angebrachten Synchronisationszahnrad 46, 56 versehen, wobei die Synchronisationszahnräder 46, 56 miteinander kämmend in Eingriff stehen und mit ihrem unteren Abschnitt in den Schmiermittelvorrat 81 im unteren Bereich des Innenraums 80 des Gehäuses 8 eintauchen.

Durch das Vorsehen der zu schmierenden Kurbelwellenlager und der zu schmierenden Synchronisationszahnräder 46, 56 innerhalb des zweiten Gehäuses 8 ist es möglich, daß nur der Innenraum 80 des zweiten Gehäuses 8 flüssiges Schmiermittel enthält, während der Innenraum 10 des ersten Gehäuses 1, in welchem sich der Kurbeltrieb befindet, als schmirmittelfreier, trockener Raum ausgebildet ist, wobei die hier erforderlichen Lagerungen der Pleuel durch gekapselte Wälzlager gebildet sind, die gegen Schmiermittelaustritt abgedichtet sind, so daß in den Zylinder 2 kein Schmiermittel eintreten kann.

Die Doppelkurbelwellenanordnung in Verbindung mit dem über die beiden Pleuel 6, 7 angelenkten Kolben 3 sorgt dafür, daß keine Kippkräfte auf den Kolben 3 einwirken, so daß dieser stets mit seiner Kolbenmittelachse A' in Richtung der Zylinderachse A geführt wird. Dabei übernimmt der vorzugsweise aus selbstschmierendem Material bestehende Führungsring 33 eine Zentrierung des Kolbens 3 im Zylinder 2 und die Kolbenringe 31, 32 sorgen für eine Abdichtung des Kompressionsraums 20 gegenüber dem mit dem Innenraum des Gehäuses 1 verbundenen unteren Teil des Innenraums des Zylinders 2.

Die Erfindung ist nicht auf das obige Ausführungsbeispiel beschränkt, das lediglich der allgemeinen Erläuterung des Kerngedankens der Erfindung dient. Im Rahmen des Schutzumfangs kann die erfindungsgemäße Vorrichtung vielmehr auch andere als die oben beschriebenen Ausgestaltungsformen annehmen. Die Vorrichtung kann hierbei insbesondere Merkmale aufweisen, die eine Kombination aus den jeweiligen Einzelmerkmalen der Ansprüche darstellen.

Der eine Antriebswelle beziehungsweise eine Abtriebswelle für die Kolbenarbeitsmaschine bildende, aus dem zweiten Gehäuse 8 heraustretende Bereich des zylindrischen Kurbelwellenabschnitts 45 kann zur Kraftübertragung beispielsweise mit einer Riemenscheibe oder mit einem Zahnrad versehen sein, wobei dann, wenn die Kolbenarbeitsmaschine ein Kompressor oder eine Pumpe ist, ein Zahnrad auf der Antriebswelle, welches in einem Radialantrieb mit weiteren Zahnrädern kämmt, bevorzugt wird, da dies zu einer besonders kompakten Bauform führt. Mit dem aus dem zweiten Gehäuse 8 heraustretenden Bereich des zylindrischen Kurbelwellenabschnitts 45 können zudem weitere Aggregate, wie beispielsweise eine Ölpumpe, zu deren Antrieb verbunden sein.

In einer bevorzugten Ausführungsform kann die erfindungsgemäße Kolbenarbeitsmaschine, wenn sie als Kompressor ausgeführt ist, auch mehrere Kompressorstufen enthalten und so einen zweistufigen oder mehrstufigen Kompressor bilden.

Zwar ist im vorstehend beschriebenen Ausführungsbeispiel eine einzylindrische Kolbenarbeitsmaschine gezeigt, doch kann die erfindungsgemäße Kolbenarbeitsmaschine ebenso mit mehreren Zylindern innerhalb des trockenen ersten Gehäuses ausgebildet sein, wobei die Kurbelwelle dann nicht als Stirnkurbelwelle ausgebildet ist, sondern herkömmliche Kurbelabschnitte aufweist, die im ersten Gehäuse 1 vorgesehen und entsprechend gelagert sind.

Bezugszeichen in den Ansprüchen, der Beschreibung und den Zeichnungen dienen lediglich dem besseren Verständnis der Erfindung und sollen den Schutzumfang nicht einschränken.

## Patentansprüche

1. Kolbenarbeitsmaschine, die als Pumpe oder Kompressor ausgebildet ist, mit zumindest einer trocken laufenden Kolben-Zylinder-Einheit, mit
- einem ersten Gehäuse (1);
- zumindest einem im oder am ersten Gehäuse (1) vorgesehen Zylinder (2) in dem ein Hubkolben (3) hin- und herbewegbar angeordnet ist;
- einer ersten Kurbelwelle (4);
- einer zweiten Kurbelwelle (5);
- wobei die erste Kurbelwelle (4) und die zweite Kurbelwelle (5) zueinander parallel verlaufen und sich gegensinnig synchron drehen;
- wobei die Drehachsen (X, X') der beiden Kurbelwellen (4, 5) zu einer gemeinsamen Zylinder-Mittelebene (Z) parallel verlaufen und bezüglich dieser seitlich versetzt sind;
- wobei dem Hubkolben (3) ein erstes und ein zweites Pleuel (6, 7) derart zugeordnet sind,
· daß das erste Pleuel (6) mit seinem ersten Ende schwenkbar am Hubkolben (3) und mit seinem zweiten Ende an einem Kurbelzapfen (40) der ersten Kurbelwelle (4) drehbar gelagert ist und
· daß das zweite Pleuel (7) mit seinem ersten Ende schwenkbar am Hubkolben (3) und mit seinem zweiten Ende an einem Kurbelzapfen (50) der zweiten Kurbelwelle (5) drehbar gelagert ist und
- wobei die Kurbelwellen (4, 5) über Synchronisationszahnräder (46, 56) miteinander in Eingriff stehen;
- wobei die beiden Kurbelwellen (4, 5) in einem mit Schmierstoff versorgten zweiten Gehäuse (8) gelagert und darin so angeordnet sind, daß ein jeweiliges erstes Ende einer jeden Kurbelwelle (4, 5) aus dem zweiten Gehäuse (8), gegen den Austritt von Schmierstoff abgedichtet, heraus in das erste Gehäuse (1) geführt ist und
- wobei der jeweilige Kurbelzapfen (40, 50) und das an ihm gelagerte jeweilige Pleuel (6, 7) außerhalb des zweiten Gehäuses (8) im ersten Gehäuse (1) gelegen sind.

2. Kolbenarbeitsmaschine nach Anspruch 1,
**dadurch gekennzeichnet ,**
**daß** die Synchronisationszahnräder (46, 56) innerhalb des mit Schmierstoff versorgten zweiten Gehäuses (8) angeordnet sind.

3. Kolbenarbeitsmaschine nach Anspruch 1 oder 2,
**dadurch gekennzeichnet ,**
**daß** das zweite Gehäuse (8) mit dem ersten Gehäuse (1) integral ausgebildet ist.

4. Kolbenarbeitsmaschine nach einem der vorhergehenden Ansprüche,
**dadurch gekennzeichnet ,**
**daß** das jeweilige Pleuel (6, 7) am zugeordneten Kurbelzapfen (40, 50) und am zugeordneten Hubkolben (3) mittels gegen den Austritt von Schmierstoff abgedichteter Lager (41, 36; 51, 37) gelagert ist.

5. Kolbenarbeitsmaschine nach einem der vorhergehenden Ansprüche,
**dadurch gekennzeichnet ,**
- **daß** die beiden Kurbelwellen (4, 5) innerhalb des zweiten Gehäuses (8) in zumindest einem gemeinsamen Lagerstuhl (9, 9') gelagert sind;
- **daß** der Lagerstuhl (9, 9') aus einem Material mit einem ersten Wärmeausdehnungskoeffizienten besteht;
- **daß** die Synchronisationszahnräder (46, 56) aus einem Material mit einem zweiten Wärmeausdehnungskoeffizienten bestehen; und
- **daß** die Abmessungen des Lagerstuhls (9, 9') und der Synchronisationszahnräder (46, 56) in Radialrichtung sowie der erste und der zweite Wärmeausdehnungskoeffizient so aufeinander abgestimmt sind, daß die Wärmeausdehnung des Lagerstuhls (9, 9') zwischen den beiden Drehachsen (X, X') im wesentlichen gleich der Wärmeausdehnung der Synchronisationszahnräder (46, 56) ist.

6. Kolbenarbeitsmaschine nach Anspruch 5,
**dadurch gekennzeichnet ,**
- **daß** die Kurbelwellen (4, 5) aus einem Material mit einem dritten Wärmeausdehnungskoeffizienten bestehen und
- **daß** die Abmessungen des Lagerstuhls (9, 9'), der Kurbelwellen (4, 5) und der Synchronisationszahnräder (46, 56) in Radialrichtung sowie der erste, der zweite und der dritte Ausdehnungskoeffizient so aufeinander abgestimmt sind, daß die Wärmeausdehnung des Lagerstuhls (9, 9') und der darin gelagerten Lagerabschnitte der Kurbelwellen (4, 5) im wesentlichen gleich der Wärmeausdehnung der Synchronisationszahnräder (46, 56) und der Kurbelwellenabschnitte ist, auf dem die Synchronisationszahnräder (46, 56) angebracht sind.

7. Kolbenarbeitsmaschine nach einem der vorhergehenden Ansprüche,
**dadurch gekennzeichnet ,**
- **daß** auch das andere Ende der jeweiligen Kurbelwelle (4, 5) aus dem zweiten Gehäuse (8) herausgeführt ist und
- **daß** jede der Kurbelwellen (4, 5) auch am anderen Ende mit einem Kurbelzapfen versehen ist, der über jeweils ein zugeordnetes Pleuel mit einem Zylinder einer zweiten Kolben-Zylinder-Einheit verbunden ist.

8. Kolbenarbeitsmaschine nach Anspruch 7,
**dadurch gekennzeichnet ,**
**daß** eine der beiden Kolben-Zylinder-Einheiten als trocken laufende Pumpe oder trocken laufender Kompressor ausgebildet ist, während die andere Kolben-Zylinder-Einheit als Brennkraftmaschine zum Antrieb der Pumpe beziehungsweise des Kompressors ausgebildet ist.

## Claims

1. A piston engine; designed as a pump or a compressor, having at least one dry-running piston-cylinder unit comprising
- a first housing (1);
- at least one cylinder (2) arranged in or on the first housing (1) and a piston reciprocably movable therein;
- a first crankshaft (4);
- a second crankshaft (5);
- the first crankshaft (4) and the second crankshaft (5) being parallel and rotating synchronously in opposite directions;
- axes of rotation (X, X') of the two crankshafts (4, 5) extending parallel to a common center plane (Z) of the cylinder and being laterally offset relative thereto;
- first and second piston rods (6, 7) associated with piston (3) so
· that a first end of the first piston rod (6) is pivotably mounted to piston (3) and a second end thereof is rotatably mounted on a crank pin (40) of the first crankshaft (4), and
· that a first end of the second piston rod (7) is pivotably mounted to piston (3) and a second end thereof is rotatably mounted on a crank pin (50) of the second crankshaft (5);
- the crankshafts (4, 5) being in engagement with each other via synchronization gears (46, 56);
- the two crankshafts (4, 5) being journalled in a second housing, which includes a lubricant, and arranged so in said second housing that a respective first end of each crankshaft (4, 5) sealingly projects from the second housing (8) preventing lubricant from escaping from the first housing and
- the respective crank pins (40, 50) and the respective piston rods (6, 7) connected thereto being arranged in the first housing (1) and outside the second housing (8).

2. A piston engine according to claim 1,
**characterized in that**
the synchronization gears (46, 56) are arranged in the second housing (8) holding the lubricant.

3. A piston engine according to claims 1 or 2,
**characterized in that**
the second housing (8) is integrally formed with the first housing (1).

4. A piston engine according to one of the preceding claims,
**characterized in that**
the respective piston rods (6, 7) are journalled on the corresponding crank pins (40, 50) and the piston (3) by means of a bearing (41, 36; 51, 37) formed to prevent the escape of lubricant.

5. A piston engine according to one of the preceding claims
**characterized**
- **in that** the two crank shafts (4, 5) are journalled inside of the second housing (8) in at least one common bearing block (9, 9');
- **in that** the bearing block (9, 9') is constructed of a material having a first coefficient of thermal expansion;
- **in that** the synchronization gears (46, 56) are constructed of a material having a second coefficient of thermal expansion; and
- **in that** the dimensions of the bearing block (9, 9') and the synchronization gears (46, 56) in a radial direction are configured and the first and second coefficients of thermal expansion are adjusted so that a thermal expansion of the bearing block (9, 9') between the axes of rotation (X, X') is substantially equal to a thermal expansion of the synchronization gears (46, 56).

6. A piston engine according to claim 5,
**characterized**
- **in that** the crankshafts (4, 5) are constructed of a material having a third coefficient of thermal expansion, and
- **in that** the bearing block (9, 9'), the crankshafts (4, 5) and the synchronization gears (46, 56) in their radial direction are dimensioned, and the first, second and third coefficients of thermal expansion are adjusted so that the thermal expansion of the bearing block (9, 9') and the parts of the crankshafts (4, 5) journalled therein are substantially the same as the thermal expansion of the synchronization gears (46, 56) and the parts of the crankshafts to which the synchronization gears (46, 56) are mounted.

7. A piston engine according to one of the preceding claims,
**characterized**
- **in that** the other end of each crankshaft (4, 5) also projects out of the second housing (8), and
- **in that** each of the other ends of the crankshafts (4, 5) are provided with a crank pin which is connected via associated piston rods to a cylinder of a second piston-cylinder unit.

8. A piston engine according to claim 7,
**characterized in that**
one of the two piston-cylinder units is designed as a dry-running pump or a dry-running compressor, wherein the other one of the piston-cylinder units is designed as a combustion engine which drives the pump or the compressor, respectively.

## Revendications

1. Machine à piston fournissant un travail, réalisée sous forme de pompe ou de compresseur, comprenant au moins une unité à piston-et-cylindre fonctionnant à sec, comprenant
- un premier boîtier (1) ;
- au moins un cylindre (2), prévu dans ou sur le premier boîtier (1), dans lequel est agencé un piston alternatif (3) déplaçable en va-et-vient ;
- un premier vilebrequin (4) ;
- un second vilebrequin (5);
- le premier vilebrequin (4) et le second vilebrequin (5) s'étendent parallèlement l'un à l'autre et tournant de façon synchrone en sens opposés ;
- les axes de rotation (X, X') des deux vilebrequins (4, 5) s'étendent parallèlement à un plan médian de cylindre (Z) commun et sont décalés latéralement par rapport à celui-ci ;
- une première et une seconde bielle (6, 7) sont associées au piston alternatif (3) de telle façon que
· la première bielle (6) est montée par sa première extrémité en pivotement sur le piston alternatif (3) et par sa seconde extrémité en rotation sur un tourillon de vilebrequin (40) du premier vilebrequin (4), et que
· la seconde bielle (7) est montée par sa première extrémité en pivotement sur le piston alternatif (3) et par sa seconde extrémité en rotation sur un tourillon de vilebrequin (50) du second vilebrequin (5), et
- les vilebrequins (4, 5) sont en engagement l'un avec l'autre via des engrenages de synchronisation (46, 56),
- les deux vilebrequins (4, 5) sont montés dans un second boîtier (8) alimenté en lubrifiant et agencés dans celui-ci de telle façon qu'une première extrémité respective de chaque vilebrequin (4, 5) est amenée hors du second boîtier (8) jusque dans le premier boîtier (1), de manière étanchée à l'encontre de la sortie de lubrifiant, et
- le tourillon de vilebrequin respectif (40, 50) et la bielle respective (6, 7) montée sur celui-ci sont situés dans le premier boîtier (1) à l'extérieur du second boîtier (8).

2. Machine à piston fournissant un travail, selon la revendication 1,
**caractérisée en ce que** les engrenages de synchronisation (46, 56) sont agencés à l'intérieur du second boîtier (8) alimenté en lubrifiant.

3. Machine à piston fournissant un travail, selon la revendication 1 ou 2,
**caractérisée en ce que** le second boîtier (8) est réalisé de façon intégrale avec le premier boîtier (1).

4. Machine à piston fournissant un travail, selon l'une des revendications précédentes,
**caractérisée en ce que** la bielle respective (6, 7) est montée sur le tourillon de vilebrequin associé (40, 50) et sur le piston alternatif associé (3) au moyen de paliers (41, 36 ; 51, 37) étanchés vis-à-vis du lubrifiant.

5. Machine à piston fournissant un travail selon l'une des revendications précédentes,
**caractérisée en ce que**
- les deux vilebrequins (4, 5) sont montés à l'intérieur du second boîtier (8) dans au moins un coussinet de palier (9, 9') commun ;
- le coussinet de palier (9, 9') est en un matériau présentant un premier coefficient de dilatation thermique ;
- les engrenages de synchronisation (46, 56) sont en un matériau présentant un second coefficient de dilatation thermique ; et
- les dimensions du coussinet de palier (9, 9') et des engrenages de synchronisation (46, 56) en direction radiale, ainsi que le premier et le second coefficient de dilatation thermique sont accordés les uns aux autres de telle façon que la dilatation thermique du coussinet de palier (9, 9') entre les deux axes de rotation (X, X') est sensiblement égale à la dilatation thermique des engrenages de synchronisation (46, 56).

6. Machine à piston fournissant un travail, selon la revendication 5,
**caractérisée en ce que**
- les vilebrequins (4, 5) sont en un matériau présentant un troisième coefficient de dilatation thermique, et
- les dimensions du coussinet de palier (9, 9'), les vilebrequins (4, 5) et des engrenages de synchronisation (46, 56) en direction radiale, ainsi que le premier, le second est le troisième coefficient de dilatation sont accordés les uns aux autres de telle façon que la dilatation thermique du coussinet de palier (9, 9') et des tronçons de palier, logés dans celui-ci, des vilebrequins (4, 5) est sensiblement égale à la dilatation thermique des engrenages de synchronisation (45, 56) et des tronçons du vilebrequin sur lequel les engrenages de synchronisation (46, 56) sont montés.

7. Machine à piston fournissant un travail, selon l'une des revendications précédentes,
**caractérisée en ce que**
- l'autre extrémité du vilebrequin respectif (4, 5) est également amenée hors du second boîtier (8), et
- chacun des vilebrequins (4, 5) est pourvu d'un tourillon de vilebrequin également à l'autre extrémité, lequel est relié via une bielle associée à un cylindre d'une seconde unité à piston-et-cylindre.

8. Machine à piston fournissant un travail, selon la revendication 7,
**caractérisée en ce que**
l'une des deux unités à piston-et-cylindre est réalisée sous forme de pompe ou de compresseur fonctionnant à sec, alors que l'autre unité à piston-et-cylindre est réalisée sous forme de moteur à combustion interne pour l'entraînement de la pompe ou du compresseur.
